# EUROPÄISCHE PATENTSCHRIFT

(11) **EP 1 224 531 B1**
(45) Veröffentlichungstag und Bekanntmachung des Hinweises auf die Patenterteilung: **15.12.2004**
(21) Anmeldenummer: 00984858.1
(22) Anmeldetag: 24.10.2000
(51) Int. Cl.: G10L 11/04, G10L 13/08, G06F 3/16

(54) **VERFAHREN ZUM BESTIMMEN DES ZEITLICHEN VERLAUFS EINER GRUNDFREQUENZ EINER ZU SYNTHETISIERENDEN SPRACHAUSGABE**
METHOD FOR DETECTING THE TIME SEQUENCES OF A FUNDAMENTAL FREQUENCY OF AN AUDIO-RESPONSE UNIT TO BE SYNTHESISED
PROCEDE POUR DEFINIR LA COURBE TEMPORELLE D'UNE FREQUENCE DE BASE D'UNE EMISSION VOCALE A SYNTHETISER

(30) Priorität: 28.10.1999 DE 19952051
(43) Veröffentlichungstag der Anmeldung: 24.07.2002
(73) Patentinhaber: SIEMENS AKTIENGESELLSCHAFT, 80333 München (DE)
(72) Erfinder: HOLZAPFEL, Martin, 80933 München (DE); ERDEM, Caglayan, 80804 München (DE)
(86) Internationale Anmeldenummer: PCT/DE2000/003753
(87) Internationale Veröffentlichungsnummer: WO 2001/031434

(56) Entgegenhaltungen:
- GB-A- 2 325 599
- US-A- 5 913 194

## Beschreibung

Die Erfindung betrifft ein Verfahren zum Bestimmen des zeitlichen Verlaufs einer Grundfrequenz einer zu synthetisierenden Sprachausgabe.

Auf der Konferenz ICASSP 97, in München, ist unter dem Titel "Recent Improvements on Microsoft's Trainable Text-to-Speech System-Whistler", X. Huang et al, ein Verfahren zum Synthetisieren von Sprache aus einem Text vorgestellt worden, das vollständig trainierbar ist und die Prosodie eines Textes anhand von in einer Datenbank gespeicherten Prosodiemustern zusammenstellt und erzeugt. Die Prosodie eines Textes wird im wesentlichen durch die Grundfrequenz festgelegt, weshalb dieses bekannte Verfahren auch als Verfahren zur Erzeugung einer Grundfrequenz auf Grundlage entsprechender in einer Datenbank gespeicherter Muster betrachtet werden kann. Zur Erzielung einer möglichst natürlichen Sprachweise sind aufwendige Korrekturverfahren vorgesehen, die die Kontur der Grundfrequenz interpolieren, glätten und korrigieren.

Auf der ICASSP 98, in Seattle, ist unter dem Titel "Optimization of a Neural Network for Speaker and Task Dependent F₀-Generation", Ralf Haury et al. ein weiteres Verfahren zum Erzeugen einer synthetischen Sprachausgabe aus einem Text vorgestellt worden. Dieses bekannte Verfahren verwendet zur Erzeugung der Grundfrequenz anstelle einer Datenbank mit Mustern ein neuronales Netzwerk, mit dem der zeitliche Verlauf der Grundfrequenz für die Sprachausgabe festgelegt wird.

Mit den oben beschriebenen Verfahren soll eine Sprachausgabe geschaffen werden, die keinen metallischen, mechanischen und unnatürlichen Klang besitzt, wie es von herkömmlichen Sprachsynthesesystemen bekannt ist. Diese Verfahren stellen eine deutliche Verbesserung gegenüber den herkömmlichen Sprachsynthesesystemen dar. Es bestehen dennoch erhebliche klangliche Unterschiede zwischen der auf diesen Verfahren beruhenden Sprachausgabe und einer menschlichen Stimme.

Insbesondere wird bei einer Sprachsynthese, bei der die Grundfrequenz aus einzelnen Grundfrequenzmustern zusammengesetzt wird, nach wie vor ein metallischer, mechanischer Klang erzeugt, der deutlich von einer natürlichen Stimme unterschieden werden kann. Wird die Grundfrequenz hingegen mit einem neuronalen Netzwerk festgelegt, klingt die Stimme zwar natürlicher, aber ist etwas dumpf.

Der Erfindung liegt deshalb die Aufgabe zugrunde, ein Verfahren zum Bestimmen des zeitlichen Verlaufs einer Grundfrequenz einer zu synthetisierenden Sprachausgabe zu schaffen, die der Sprachausgabe einen natürlichen, einer menschlichen Stimme sehr ähnlichen Klang verleiht.

Die Aufgabe wird durch ein Verfahren mit den Merkmalen des Anspruchs 1 gelöst. Vorteilhafte Ausgestaltungen sind in den Unteransprüchen angegeben.

Das erfindungsgemäße Verfahren zum Bestimmen des zeitlichen Verlaufs einer Grundfrequenz einer zu synthetisierenden Sprachausgabe umfaßt folgende Schritte:
Bestimmen von Vorgabemakrosegmenten der Grundfrequenz mittels eines neuronalen Netzwerkes, und
Bestimmen von Mikrosegmenten mittels in einer Datenbasis gespeicherten Grundfrequenzsequenzen, wobei die Grundfrequenzsequenzen derart aus der Datenbasis ausgewählt werden, daß durch die aufeinanderfolgenden Grundfrequenzsequenzen das jeweilige Vorgabemakrosegment mit möglichst geringer Abweichung nachgebildet wird.

Der vorliegenden Erfindung liegt die Erkenntnis zugrunde, daß die Bestimmung des Verlaufs einer Grundfrequenz mittels eines neuronalen Netzwerkes die Makrostruktur des zeitlichen Verlaufs einer Grundfrequenz sehr'ähnlich zu dem Verlauf der Grundfrequenz einer natürlichen Sprache erzeugt, und die in einer Datenbasis gespeicherten Grundfrequenzsequenzen sehr ähnlich die Mikrostruktur der Grundfrequenz einer natürlichen Sprache wiedergeben. Durch die erfindungsgemäße Kombination wird somit eine optimale Bestimmung des Verlaufs der Grundfrequenz erzielt, die sowohl in der Makrostruktur als auch in der Mikrostruktur der der natürlichen Sprache wesentlich ähnlicher ist, als bei einer mit den bisher bekannten Verfahren erzeugten Grundfrequenz. Hierdurch wird eine beträchtliche Annäherung der synthetischen Sprachausgabe an eine natürliche Sprache erzielt. Die hierdurch erzeugte synthetische Sprache ist der natürlichen Sprache sehr ähnlich und kann kaum von dieser unterschieden werden.

Vorzugsweise wird die Abweichung zwischen dem Nachbildungsmakrosegment und dem Vorgabemakrosegment mittels einer Kostenfunktion ermittelt, die derart gewichtet ist, daß bei geringen Abweichungen von der Grundfrequenz des Vorgabemakrosegments lediglich eine kleine Abweichung ermittelt wird, wobei bei Überschreitung vorbestimmter Grenzfrequenzdifferenzen die ermittelten Abweichungen stark bis zum Erreichen eines Sättigungswertes ansteigen. Dies bedeutet, daß alle Grundfrequenzsequenzen, die innerhalb des Bereiches der Grenzfrequenzen liegen, eine sinnvolle Auswahl zur Nachbildung des Vorgabemakrosegments darstellen und die Grundfrequenzsequenzen, die außerhalb des Bereiches der Grenzfrequenzdifferenzen liegen, als wesentlich ungeeigneter zur Nachbildung des Vorgabemakrosegments bewertet werden. Diese Nichtlinearität bildet das nichtlineare Verhalten des menschlichen Gehörs ab.

Nach einer weiteren bevorzugten Ausführungsform der Erfindung werden Abweichungen desto schwächer gewichtet, je näher sie am Rand einer Silbe angeordnet sind.

Die Nachbildung des Vorgabemakrosegments erfolgt vorzugsweise durch Erzeugung mehrerer Grundfrequenzsequenzen für jeweils eine mikroprosodische Einheit, wobei Kombinationen von Grundfrequenzsequenzen sowohl bezüglich der Abweichung vom Vorgabemakrosegment als auch bezüglich einer paarweisen Abstimmung bewertet werden. In Abhängigkeit des Ergebnisses dieser beiden Bewertungen (Abweichung vom Vorgabemakrosegment, Abstimmung zwischen benachbarten Grundfrequenzsequenzen) wird dann eine entsprechende Auswahl einer Kombination von Grundfrequenzsequenzen getroffen.

Mit dieser paarweisen Abstimmung werden insbesondere die Übergänge zwischen benachbarten Grundfrequenzsequenzen bewertet, wobei hier größere Sprünge vermieden werden sollen. Nach einer bevorzugten Ausführungsform der Erfindung werden diese paarweisen Abstimmungen der Grundfrequenzsequenzen innerhalb einer Silbe stärker gewichtet als am Randbereich der Silbe. Der Silbenkern ist im Deutschen maßgeblich für den Höreindruck.

Das erfindungsgemäße Verfahren wird nachfolgend anhand eines in der Zeichnung dargestellten Ausführungsbeispieles näher erläutert. In den Zeichnungen zeigen schematisch:
- Fig. 1a bis 1d: den Aufbau und das Zusammensetzen des zeitlichen Verlaufes einer Grundfrequenz in vier Schritten,
- Fig. 2: eine Funktion zur Gewichtung einer Kostenfunktion zur Bestimmung der Abweichung zwischen einem Nachbildungsmakrosegment und einem Vorgabemakrosegment,
- Fig. 3: den Verlauf einer aus mehreren Makrosegmenten bestehenden Grundfrequenz,
- Fig. 4: schematisch vereinfacht den Aufbau eines neuronalen Netzwerkes,
- Fig. 5: das erfindungsgemäße Verfahren in einem Flußdiagramm, und
- Fig. 6: ein Verfahren zum Synthetisieren von Sprache, daß auf dem erfindungsgemäßen Verfahren beruht.

In Fig. 6 ist ein Verfahren zum Synthetisieren von Sprache, bei dem ein Text in eine Folge akustischer Signale gewandelt wird, in einem Flußdiagramm dargestellt.

Dieses Verfahren ist in Form eines Computerprogrammes realisiert, das mit einem Schritt S1 gestartet wird.

Im Schritt S2 wird ein Text eingegeben, der in Form einer elektronisch lesbaren Textdatei vorliegt.

Im folgenden Schritt S3 wird eine Folge von Phonemen, das heißt eine Lautfolge, erstellt, wobei den einzelnen Graphemen des Textes, das sind jeweils einzelne oder mehrere Buchstaben, denen jeweils ein Phonem zugeordnet ist, ermittelt werden. Es werden dann die den einzelnen Graphemen zugeordneten Phoneme bestimmt, wodurch die Phonemfolge festgelegt ist.

Im Schritt S4 wird eine Betonungsstruktur bestimmt, das heißt es wird bestimmt, wie stark die einzelnen Phoneme betont werden sollen.

Die Betonungsstruktur ist in Fig. 1a mittels eines Zeitstrahles anhand des Wortes "stop" dargestellt. Demgemäß sind dem Graphem "st" die Betonungsstufe 1, dem Graphem "o" die Betonungsstufe 0,3 und dem Graphem "p" die Betonungsstufe 0,5 zugeordnet worden.

Nachfolgend wird die Dauer der einzelnen Phoneme bestimmt (S5).

Im Schritt S6 wird der zeitliche Verlauf der Grundfrequenz bestimmt, was unten näher ausgeführt ist.

Nachdem die Phonemfolge und die Grundfrequenz festgelegt sind, kann eine Wave-Datei auf Grundlage der Phoneme und der Grundfrequenz erzeugt werden (S7).

Die Wave-Datei wird mittels einer akustischen Ausgabeeinheit und einem Lautsprecher in akustische Signale umgesetzt (S8), womit die Sprachausgabe beendet ist (S9).

Erfindungsgemäß wird der zeitliche Verlauf der Grundfrequenz der zu synthetisierenden Sprachausgabe mittels eines neuronalen Netzwerkes in Kombination mit in einer Datenbasis gespeicherten Grundfrequenzsequenzen erzeugt.

Das Verfahren, das dem Schritt S6 aus Fig. 6 entspricht, ist ausführlicher in Fig. 5 in einem Flußdiagramm dargestellt.

Dieses Verfahren zum Bestimmen des zeitlichen Verlaufs der Grundfrequenz ist ein Unterprogramm zu dem in Fig. 6 gezeigtem Programm. Das Unterprogramm wird mit dem Schritt S10 gestartet.

Mit dem Schritt S11 wird ein Vorgabemakrosegment der Grundfrequenz mittels eines neuronalen Netzwerkes bestimmt. Ein derartiges neuronales Netzwerk ist schematisch vereinfacht in Fig. 4 gezeigt. Das neuronale Netzwerk weist an einer Eingabeschicht I Knoten zur Eingabe einer phonetisch linguistischen Einheit PE des zu synthetisierenden Textes und eines Kontextes Kl, Kr links und rechts von der phonetisch linguistischen Einheit auf. Die phonetisch linguistische Einheit besteht z.B. aus einer Phrase, einem Wort oder einer Silbe des zu synthetisierenden Textes, zu der das Vorgabemakrosegment der Grundfrequenz bestimmt werden soll. Der linke Kontext Kl und der rechte Kontext Kr stellen jeweils einen Textabschnitt links und rechts der phonetischen linguistischen Einheit PE dar. Die mit der phonetischen Einheit eingegebenen Daten umfassen die entsprechende Phonemfolge, Betonungsstruktur und die Lautdauer der einzelnen Phoneme. Die mit dem linken bzw. rechten Kontext eingegebenen Informationen umfassen zumindest die Phonemfolge, wobei es zweckmäßig sein kann, auch die Betonungsstruktur und/oder die Lautdauer mit einzugeben. Die Länge des linken und rechten Kontextes kann der Länge der phonetisch linguistischen Einheit PE entsprechen, also wiederum eine Phrase, ein Wort oder eine Silbe sein. Es kann jedoch auch zweckmäßig sein, einen längeren Kontext von z.B. zwei oder drei Wörtern als linken oder rechten Kontext vorzusehen. Diese Eingaben Kl, PE und Kr werden in einer versteckten Schicht VS verarbeitet und an einer Ausgabeschicht O als Vorgabemakrosegment VG der Grundfrequenz ausgegeben.

In Fig. 1b ist eine solche Vorgabemakrosegment für das Wort "stop" dargestellt. Dieses Vorgabemakrosegment besitzt einen typischen dreiecksförmigen Verlauf, der zunächst mit einem Anstieg beginnt und mit einem etwas kürzeren Abfall endet.

Nach der Bestimmung eines Vorgabemakrosegmentes der Grundfrequenz werden in den Schritten S12 und S13 die dem Vorgabemakrosegment entsprechenden Mikrosegmente bestimmt.

Im Schritt S12 werden aus einer Datenbasis, in der Graphemen zugeordnete Grundfrequenzsequenzen gespeichert sind, ausgelesen, wobei in der Regel für jedes Graphem eine Vielzahl von Grundfrequenzsequenzen vorliegen. In Fig. 1c sind derartige Grundfrequenzsequenzen für die Grapheme "st", "o" und "p" schematisch dargestellt, wobei zur zeichnerischen Vereinfachung lediglich eine geringe Anzahl von Grundfrequenzsequenzen gezeigt sind.

Diese Grundfrequenzsequenzen können grundsätzlich beliebig miteinander kombiniert werden. Die möglichen Kombinationen dieser Grundfrequenzsequenzen werden mittels einer Kostenfunktion bewertet. Dieser Verfahrensschritt wird mittels des Viterbi-Algorhithmus ausgeführt.

Für jede Kombination von Grundfrequenzsequenzen, die für jedes Phonem eine Grundfrequenzsequenz aufweist, wird ein Kostenfaktor Kf mittels folgender Kostenfunktion berechnet:

Die Kostenfunktion ist eine Summe von j=1 bis 1, wobei j der Zähler der Phoneme ist und 1 die Gesamtzahl aller Phoneme darstellt. Die Kostenfunktion weist zwei Terme auf, eine lokale Kostenfunktion lok (kᵢⱼ)und eine Verknüpfungskostenfunktion Ver(kᵢⱼ, kₙ, j+1). Mit der lokalen Kostenfunktion wird die Abweichung der i-ten Grundfrequenzsequenz des j-ten Phonems vom Vorgabemakrosegment bewertet. Mit der Verknüpfungskostenfunktion wird die Abstimmung zwischen der i-ten Grundfrequenz des j-ten Phonems mit der n-ten Grundfrequenzsequenz des j+1-ten Phonems bewertet.

Die lokale Kostenfunktion weist beispielsweise folgende Form auf:

Die lokale Kostenfunktion ist somit ein Integral über den Zeitbereich des Beginns ta eines Phonems bis zum Ende te des Phonems über das Quadrat der Differenz der durch das Vorgabemakrosegment vorgegebenen Grundfrequenz fᵥ und der i-ten Grundfrequenzsequenz des j-ten Phonems.

Diese lokale Kostenfunktion ermittelt somit einen positiven Wert der Abweichung zwischen der jeweiligen Grundfrequenzsequenz und der Grundfrequenz des Vorgabemakrosegments. Zudem ist diese Kostenfunktion sehr einfach realisierbar und erzeugt durch die parabolische Eigenschaft eine Bewertung, die der des menschlichen Gehörs ähnelt, da kleinere Abweichungen um die Vorgabeseqeunz fv gering bewertet werden, wohingegen größere Abweichungen progressiv bewertet werden.

Nach einer bevorzugten Ausführungsform wird'die lokale Kostenfunktion mit einem Gewichtungsterm versehen, der zu dem in Fig. 2 dargestellten Funktionsverlauf führt. Das Diagramm aus Fig. 2 zeigt den Wert der lokalen Kostenfunktion lok (fᵢⱼ) in Abhängigkeit vom Logorhitmus der Frequenz fᵢⱼ der i-ten Grundfrequenzsequenz des j-ten Phonems. Dem Diagramm kann man entnehmen, daß Abweichungen von der Vorgabefrequenz fᵥ innerhalb bestimmter Grenzfrequenzen GF1, GF2 nur gering bewertet werden, wobei eine weitere Abweichung einen stark zunehmenden Anstieg bis zu einem Schwellwert SW bewirkt. Eine derartige Gewichtung entspricht dem menschlichen Gehör, das geringe Frequenzabweichungen kaum wahrnimmt aber ab gewissen Frequenzdifferenzen dies als deutlichen Unterschied registriert.

Mit der Verknüpfungskostenfunktion wird bewertet, wie gut zwei aufeinanderfolgende Grundfrequenzsequenzen aufeinander abgestimmt sind. Insbesondere wird hierbei die Frequenzdifferenz an der Verbindungsstelle der beiden Grundfrequenzsequenzen bewertet, wobei je größer die Differenz am Ende der vorhergehenden Grundfrequenzsequenz zur Frequenz am Anfang der nachfolgenden Grundfrequenzsequenzen ist, desto größer ist der Ausgabewert der Verknüpfungskostenfunktion. Hierbei können jedoch noch weitere Parameter berücksichtigt werden, die z.B. die Stetigkeit des Überganges oder dergleichen, wiedergeben.

Bei einer bevorzugten Ausführungsform der Erfindung wird der Ausgabewert der Verknüpfungskostenfunktion umso schwächer gewichtet, je näher die jeweilige Verbindungsstelle zweier benachbarter Grundfrequenzsequenzen am Rand einer Silbe angeordnet ist. Dies entspricht dem menschlichen Gehör, das akustische Signale am Rande einer Silbe weniger intensiv analysiert als im mittleren Bereich der Silbe. Eine derartige Gewichtung wird auch als perzeptiv dominant bezeichnet.

Gemäß obiger Kostenfunktion Kf werden für jede Kombination von Grundfrequenzsequenzen der Phoneme einer linguistischen Einheit, für die ein Vorgabemakrosegment bestimmt worden ist, die Werte der lokalen Kostenfunktion und der Verknüpfungskostenfunktion aller Grundfrequenzsequenzen ermittelt und summiert. Aus der Menge der Kombinationen der Grundfrequenzsequenzen wird diejenige Kombination ausgewählt, für die die Kostenfunktion Kf den kleinsten Wert ergeben hat, da diese Kombination von Grundfrequenzsequenzen einen Grundfrequenzverlauf für die entsprechende linguistische Einheit bildet, der als Nachbildungsmakrosegment bezeichnet wird und dem Vorgabemakrosegment sehr ähnlich ist.

Mit dem erfindungsgemäßen Verfahren werden somit an die mittels des neuronalen Netzwerkes erzeugten Vorgabemakrosegemente der Grundfrequenz angepaßte Grundfrequenzverläufe mittels einzelner in einer Datenbasis gespeicherten Grundfrequenzsequenzen erzeugt. Hierdurch wird eine sehr natürliche Makrostruktur sichergestellt, die zudem auch die detailgenaue Mikrostruktur der Grundfrequenzsequenzen besitzt.

Ein derartiges Nachbildungsmakrosegment für das Wort "stop" ist in Fig. 1d gezeigt.

Nachdem im Schritt S13 die Auswahl der Kombinationen von Grundfrequenzsequenzen zur Nachbildung des Vorgabemakrosegments abgeschlossen ist, wird im Schritt S14 geprüft, ob für eine weitere phonetische linguistische Einheit ein weiterer zeitlicher Verlauf der Grundfrequenz erzeugt werden muß. Ergibt diese Abfrage im Schritt S14 ein "ja", springt der Programmablauf auf den Schritt S11 zurück, andernfalls verzweigt der Programmablauf auf den Schritt S15, mit dem die einzelnen Nachbildungsmakrosegmente der Grundfrequenz zusammengesetzt werden.

Im Schritt S16 werden die Verbindungsstellen der einzelnen Nachbildungsmakrosegmente aneinander angeglichen, wie es in Fig. 3 dargestellt ist. Hierbei werden die Frequenzen links f₁ und rechts fᵣ von den Verbindungsstellen V einander angepaßt, wobei die Endbereiche der Nachbildungsmakrosegmente vorzugsweise derart verändert werden, daß die Frequenzen f₁ und fᵣ den gleichen Wert besitzen. Vorzugsweise kann im Bereich der Verbindungsstelle der Übergang auch geglättet und/oder stetig gemacht werden.

Nachdem für alle linguistisch phonetischen Einheiten des Textes die Nachbildungsmakrosegmente der Grundfrequenz erstellt und zusammengesetzt worden sind, wird das Unterprogramm beendet und der Programmablauf geht zurück zum Hauptprogramm (S17).

Mit dem erfindungsgemäßen Verfahren kann somit ein Verlauf einer Grundfrequenz erzeugt werden, der der Grundfrequenz einer natürlichen Sprache sehr ähnlich ist, da mittels des neuronalen Netzwerkes einfach größere Kontextbereiche erfaßt und ausgewertet werden können (Makrostruktur) und zugleich mittels der in der Datenbasis gespeicherten Grundfrequenzsequenzen feinste Strukturen des Grundfrequenzverlaufes entsprechend der natürlichen Sprache erzeugt werden können (Mikrostruktur). Hierdurch wird eine Sprachausgabe mit einem wesentlich natürlicheren Klang als bei bisher bekannten Verfahren ermöglicht.

Die Erfindung ist oben anhand eines Ausführungsbeispiels näher erläutert worden. Die Erfindung ist jedoch nicht auf das konkrete Ausführungsbeispiel beschränkt, sondern im Rahmen der Erfindung sind unterschiedlichste Abwandlungen möglich. So kann z.B. die Reihenfolge, wann die Grundfrequenzsequenzen aus der Datenbasis und wann das neuronale Netzwerk das Vorgabemakrosegment erstellt, variiert werden. Es ist z.B. auch möglich, daß zunächst für alle phonetisch linguistischen Einheiten Vorgabemakrosegmente erzeugt werden und dann erst die einzelnen Grundfrequenzsequenzen ausgelesen, kombiniert, bewertet und ausgewählt werden. Im Rahmen der Erfindung können auch unterschiedlichste Kostenfunktionen angewandt werden, solange sie eine Abweichung zwischen einem Vorgabemakrosegment der Grundfrequenz und Mikrosegmente der Grundfrequenzen berücksichtigen. Das oben beschriebene Integral der lokalen Kostenfunktion kann aus numerischen Gründen auch als Summe dargestellt werden.

## Patentansprüche

1. Verfahren zum Bestimmen des zeitlichen Verlaufs einer Grundfrequenz einer zu synthetisierenden Sprachausgabe, umfassend die Schritte:
Bestimmen von Vorgabemakrosegmenten der Grundfrequenz einer phonetisch linguistischen Einheit eines zu synthetisierenden Textes (S11) mittels eines neuronalen Netzwerkes, und
Bestimmen von dem jeweiligen Vorgabemakrosegment entsprechenden Mikrosegmenten (S12, S13) mittels in einer Datenbasis gespeicherten Grundfrequenzsequenzen, wobei die Grundfrequenzsequenzen derart aus der Datenbasis ausgewählt werden, daß durch die aufeinanderfolgenden Grundfrequenzsequenzen das jeweilige Vorgabemakrosegment mit möglichst geringer Abweichung nachgebildet wird.

2. Verfahren nach Anspruch 1,
**dadurch gekennzeichnet,**
**daß** die Vorgabemakrosegmente einen Zeitbereich abdecken, der einer phonetisch linguistischen Einheit der Sprache, wie z.B. einer Phrase, einem Wort oder einer Silbe, entspricht.

3. Verfahren nach Anspruch 1 oder 2,
**dadurch gekennzeichnet,**
**daß** die Grundfrequenzsequenzen der Mikrosegmente die Grundfrequenzen jeweils eines Phonems darstellen.

4. Verfahren nach einem der Ansprüche 1 bis 3,
**dadurch gekennzeichnet,**
**daß** die Grundfrequenzsequenzen der Mikrosegmente, die innerhalb eines zeitlichen Bereiches eines der Vorgabemakrosegmente liegen, zu einem Nachbildungsmakrosegment zusammengesetzt werden, wobei die Abweichung des Nachbildungsmakrosegments zum jeweiligen Vorgabemakrosegment ermittelt wird, und die Grundfrequenzsequenzen derart optimiert werden, daß die Abweichung möglichst gering ist.

5. Verfahren nach Anspruch 4,
**dadurch gekennzeichnet,**
**daß** für die einzelnen Mikrosegmente jeweils mehrere Grundfrequenzsequenzen ausgewählt werden können, wobei diejenigen Kombinationen von Grundfrequenzsequenzen ausgewählt werden, die die geringste Abweichung zwischen dem jeweiligen Nachbildungsmakrosegment und dem jeweiligen Vorgabemakrosegment ergeben.

6. Verfahren nach Anspruch 4 oder 5,
**dadurch gekennzeichnet,**
**daß** die Abweichung zwischen dem Nachbildüngsmakrosegment und dem Vorgabemakrosegment mittels einer Kostenfunktion ermittelt wird, die derart gewichtet ist, daß bei geringen Abweichungen von der Grundfrequenz des Vorgabemakrosegments lediglich eine kleine Abweichung ermittelt wird, wobei bei Überschreiten vorbestimmter Grenzfrequenzdifferenzen die ermittelten Abweichungen stark bis zum Erreichen eines Sättigungswertes ansteigen.

7. Verfahren nach einem der Ansprüche 4 bis 6,
**dadurch gekennzeichnet,**
**daß** die Abweichung zwischen dem Nachbildungsmakrosegment und dem Vorgabemakrosegment mittels einer Kostenfunktion ermittelt wird, mit der eine Vielzahl von über die Makrosegmente verteilt angeordnete Abweichungen bewertet werden, wobei die Abweichung desto schwächer gewichtet werden, je näher sie am Rand einer Silbe angeordnet sind.

8. Verfahren nach einem der Ansprüche 4 bis 7,
**dadurch gekennzeichnet,**
**daß** beim Auswählen der Grundfrequenzsequenzen die einzelnen Grundfrequenzsequenzen mit den hierzu jeweils nachfolgenden bzw. vorhergehenden Grundfrequenzsequenzen nach vorbestimmten Kriterien abgestimmt werden, und lediglich Kombinationen von Grundfrequenzsequenzen zum Zusammensetzen zu einem Nachbildungsmakrosegment zugelassen werden, die die Kriterien erfüllen.

9. Verfahren nach Anspruch 8,
**dadurch gekennzeichnet,**
**daß** die Beurteilung benachbarter Grundfrequenzsequenzen mittels einer Kostenfunktion erfolgt, die einen zu minimierenden Ausgabewert für eine Verbindungsstelle der Grundfrequenzsequenzen benachbarter Grundfrequenzsequenzen erzeugt, der desto größer ist, je größer die Differenz am Ende der vorhergehenden Grundfrequenzsequenz zur Frequenz am Anfang der nachfolgenden Grundfrequenzsequenz ist.

10. Verfahren nach Anspruch 9,
**dadurch gekennzeichnet,**
**daß** der Ausgabewert desto schwächer gewichtet wird, je näher die jeweilige Verbindungsstelle am Rand einer Silbe angeordnet ist.

11. Verfahren nach einem der Ansprüche 1 bis 10,
**dadurch gekennzeichnet,**
**daß** die einzelnen Makrosegmente miteinander verkettet werden, wobei an den Verbindungsstellen der Makrosegmente die Grundfrequenzen aneinander angepaßt werden.

12. Verfahren nach einem der Ansprüche 1 bis 11,
**dadurch gekennzeichnet,**
**daß** die neuronalen Netzwerke die Vorgabesegmente für einen vorbestimmten Abschnitt eines Textes auf Grundlage dieses Textabschnittes und eines diesem Textabschnitt vorausgehenden und/oder nachfolgenden Textabschnittes bestimmen.

13. Verfahren zum Synthetisieren von Sprache, bei dem ein Text in eine Folge akustischer Signale gewandelt wird, umfassend folgende Schritte:
Mandeln des Textes in eine Folge von Phonemen,
Erzeugen einer Betonungsstruktur,
Bestimmen der Dauer der einzelnen Phoneme,
Bestimmen des zeitlichen Verlaufs einer Grundfrequenz nach dem Verfahren gemäß einem der Ansprüche 1 bis 12,
Erzeugen der die Sprache darstellenden akustischen Signale auf Grundlage der ermittelten Folge von Phonemen und der ermittelten Grundfrequenz.

## Claims

1. Method for determining the time characteristic of a fundamental frequency of a voice response to be synthesized, comprising the following steps:
determining predefined macrosegments of the fundamental frequency of a phonetic linguistic unit of a text (S11) to be synthesized by means of a neural network, and
determining microsegments (S12, S13) which correspond to the respective predefined macrosegment by means of fundamental-frequency sequences stored in a database, the fundamental-frequency sequences being selected from the database in such a manner that the respective predefined macrosegment is reproduced with the least possible deviation by the successive fundamental-frequency sequences.

2. Method according to Claim 1, **characterized in that** the predefined macrosegments cover a time range which corresponds to a phonetic linguistic unit of the voice such as, e.g. a phrase, a word or a syllable.

3. Method according to Claim 1 or 2, **characterized in that** the fundamental-frequency sequences of the microsegments represent the fundamental frequencies of in each case one phoneme.

4. Method according to one of Claims 1 to 3, **characterized in that** the fundamental-frequency sequences of the microsegments which are located within a time range of one of the predefined macrosegments are assembled to form one reproduced macrosegment, the deviation of the reproduced macrosegment from the respective predefined macrosegment being determined and the fundamental-frequency sequences being optimized in such a manner that the deviation is as small as possible.

5. Method according to Claim 4, **characterized in that** in each case a number of fundamental-frequency sequences can be selected for the individual microsegments, where the combinations of fundamental-frequency sequences resulting in the least deviation between the respective reproduced macrosegment and the respective predefined macrosegment are selected.

6. Method according to Claim 4 or 5, **characterized in that** the deviation between the reproduced macrosegment and the predefined macrosegment is determined by means of a cost function which is weighted in such a manner that in the case of small deviations from the fundamental frequency of the predefined macrosegment, only a small deviation is determined and when predetermined limit frequency differences are exceeded, the deviations determined rise steeply until a saturation value is reached.

7. Method according to one of Claims 4 to 6, **characterized in that** the deviation between the reproduced macrosegment and the predefined macrosegment is determined by means of a cost function by means of which a multiplicity of deviations arranged distributed over the macrosegments are weighted, and the closer the deviations are to the edge of the syllable, the less weighting is applied to them.

8. Method according to one of Claims 4 to 7, **characterized in that** during the selecting of the fundamental-frequency sequences, the individual fundamental-frequency sequences are syntonized with the in each case following or preceding fundamental-frequency sequences in accordance with predetermined criteria and only combinations of fundamental-frequency sequences meeting the criteria are permitted to be assembled to form a reproduced macrosegment.

9. Method according to Claim 8, **characterized in that** adjacent fundamental-frequency sequences are assessed by means of a cost function which generates an output value, to be minimized, for a junction of the fundamental-frequency sequences of adjacent fundamental-frequency sequences and the greater the difference at the end of the preceding fundamental-frequency sequence from the frequency at the beginning of the subsequent fundamental-frequency sequence, the greater this output value.

10. Method according to Claim 9, **characterized in that** the closer the respective junction is to the edge of a syllable the less weighting is applied to the output value.

11. Method according to one of Claims 1 to 10, **characterized in that** the individual macrosegments are concatenated with one another and the fundamental frequencies are matched to one another at the junctions of the macrosegments.

12. Method according to one of Claims 1 to 11, **characterized in that** the neural networks determine the predefined segments for a predetermined section of a text on the basis of this text section and of a text section preceding and/or following this text section.

13. Method for synthesizing speech in which a text is converted in a sequence of acoustic signals, comprising the following steps:
converting the text into a sequence of phonemes,
generating a stressing structure,
determining the duration of the individual phonemes,
determining the time characteristic of a fundamental frequency according to the method according to one of Claims 1 to 12,
generating the acoustic signals representing the speech on the basis of the sequence of phonemes determined and of the fundamental frequency determined.

## Revendications

1. Procédé pour définir l'allure temporelle d'une fréquence de base d'une sortie vocale à synthétiser, comprenant les étapes suivantes:
- définition de macro-segments de référence de la fréquence de base d'une unité linguistique phonétique d'un texte à synthétiser (S11) au moyen d'un réseau neuronal et
- définition de micro-segments (S12, S13) correspondant au macro-segment de référence respectif, au moyen de séquences de fréquence de base enregistrées dans une base de données, les séquences de fréquence de base étant choisies de manière telle dans la base de données que les séquences de fréquence de base successives permettent de reproduire le macro-segment de référence respectif avec un écart aussi faible que possible.

2. Procédé selon la revendication 1, **caractérisé en ce que** les macro-segments de référence recouvrent u ne plage temporelle qui correspond à u ne unité vocale linguistique phonétique telle qu'une phrase, un mot ou une syllabe, par exemple.

3. Procédé selon la revendication 1 ou 2, **caractérisé en ce que** les séquences de fréquence de base des micro-segments représentent les fréquences de base de respectivement un phonème.

4. Procédé selon l'une des revendications 1 à 3, **caractérisé en ce que** les séquences de fréquence de base des micro-segments situées à l'intérieur d'une plage temporelle de l'un des macro-segments de référence sont assemblées pour constituer un macro-segment reproduit, l'écart du macro-segment reproduit par rapport au macro-segment de référence respectif étant déterminé et les séquences de fréquence de base étant optimisées de manière telle que l'écart est aussi faible que possible.

5. Procédé selon la revendication 4, **caractérisé en ce que** peuvent être sélectionnées, pour les différents micro-segments, respectivement plusieurs séquences de fréquence de base, les combinaisons de séquences de fréquence de base sélectionnées étant celles qui fournissent le plus petit écart entre le macro-segment reproduit respectif et le macro-segment de référence respectif.

6. Procédé selon la revendication 4 ou 5, **caractérisé en ce que** l'écart entre le macro-segment reproduit et le macro-segment de référence est déterminé au moyen d'une fonction coût, laquelle est pondérée de manière telle que seul un petit écart est déterminé dans le cas de faibles écarts par rapport à la fréquence de base du macro-segment de référence, les écarts déterminés augmentant fortement jusqu'à atteindre une valeur de saturation dans le cas de dépassement de différences de fréquence limite prédéterminées.

7. Procédé selon l'une des revendications 4 à 6, **caractérisé en ce que** l'écart entre le macro-segment reproduit et le macro-segment de référence est déterminé au moyen d'une fonction coût servant à évaluer un grand nombre d'écarts répartis sur les macro-segments, les écarts étant pondérés d'autant plus faiblement qu'ils sont proches du bord d'une syllabe.

8. Procédé selon l'une des revendications 4 à 7, **caractérisé en ce que**, lors de la sélection des séquences de fréquence de base, les différentes séquences de fréquence de base sont accordées, selon des critères prédéterminés, avec les séquences de fréquence de base qui leur font suite resp. qui les précèdent respectivement et seules sont autorisées, pour être assemblées pour constituer un macro-segment reproduit, des combinaisons de séquences de fréquence de base qui remplissent les critères.

9. Procédé selon la revendication 8, **caractérisé en ce que** l'évaluation de séquences de fréquence de base voisines se fait au moyen d'une fonction coût qui produit une valeur de sortie à minimiser pour une jonction des séquences de fréquence de base de séquences de fréquence de base voisines, laquelle valeur est d'autant plus élevée que la différence à la fin de la séquence de fréquence de base précédente par rapport à la fréquence au début de la séquence de fréquence de base suivante est grande.

10. Procédé selon la revendication 9, **caractérisé en ce que** la valeur de sortie est d'autant plus faiblement pondérée que la jonction respective est située au bord d'une syllabe.

11. Procédé selon l'une des revendications 1 à 10, **caractérisé en ce que** les différents macro-segments sont enchaînés les uns aux autres, les fréquences de base étant adaptées les unes aux autres au niveau des jonctions des macro-segments.

12. Procédé selon l'une des revendications 1 à 11, **caractérisé en ce que** les réseaux neuronaux définissent les segments de référence pour une partie prédéterminée d'un texte sur la base de cette partie de texte et d'une partie de texte précédant et/ou suivant cette partie de texte.

13. Procédé de synthèse vocale, dans lequel un texte est converti en une suite de signaux acoustiques, comprenant les étapes suivantes:
- conversion du texte en une suite de phonèmes,
- production d'une structure d'accentuation,
- définition de la durée des différents phonèmes,
- définition de l'allure temporelle d'une fréquence de base selon le procédé selon l'une des revendications 1 à 12,
- production des signaux acoustiques représentant la voix sur le fondement de la suite de phonèmes et de la fréquence de base telles que déterminées.
